# EUROPÄISCHE PATENTSCHRIFT

(11) **EP 1 562 006 B1**
(45) Veröffentlichungstag und Bekanntmachung des Hinweises auf die Patenterteilung: **01.08.2007**
(21) Anmeldenummer: 04029792.1
(22) Anmeldetag: 16.12.2004
(51) Int. Cl.: F24H 1/43, F24H 9/14

(54) **Heizgerät**
Heating device
Dispositif de chauffage

(30) Priorität: 30.01.2004 DE 102004005048
(43) Veröffentlichungstag der Anmeldung: 10.08.2005
(73) Patentinhaber: Viessmann Werke GmbH & Co KG, 35107 Allendorf (DE)
(72) Erfinder: Schleiter, Wolfgang, 35119 Rosenthal (DE); Engel, Uwe, 35099 Burgwald (DE)
(74) Vertreter: Wolf, Günter

(56) Entgegenhaltungen:
- EP-A- 0 758 731
- EP-A- 0 845 640
- EP-A- 1 039 246
- WO-A-20/04097311
- DE-C1- 10 051 219
- US-A- 3 802 499
- US-A1- 2001 031 440

## Beschreibung

Die Erfindung betrifft ein Heizgerät nach dem Oberbegriff des Patentanspruchs 1. Ein solches Heizgerät ist z.B. aus der EP 1 039 246 A2 bekannt.

Ein weiteres Heizgerät ist beispielsweise aus der DE 100 26 549 C1 oder der DE 101 14 490 C1 bekannt. Dieses Heizgerät besteht aus einem schraubenförmig gewendelten Wärmetauscher, in Fachkreisen Inox-Radial-Heizfläche genannt. Ferner weist das Heizgerät eine zylindrische Brennkammer auf, die axial von einem vorderen und einem hinteren Deckelelement (sogenannte Front- und Rückplatine) und radial vom Wärmetauscher begrenzt ist. An einem der beiden Platinen ist darüber hinaus ein Brenner für flüssige oder gasförmige Brennstoffe (Öl oder Gas) angeordnet. Schließlich umfasst ein Gehäuse, das aus einem Mantelteil, sogenannter Abgasmantel, und den beiden Platinen gebildet ist, den Wärmetauscher unter Ausbildung eines Abgaskanals.

Die Einbindung des Wärmetauschers erfolgt bei diesem Heizgerät durch Verschweißen mit den stirnseitigen Platinen, in die zum Ausgleich der Steigung der Wendel eine entsprechende Vertiefung eingepresst wird. Der offene Strömungsquerschitt des Wärmetauschers endet somit jeweils an den Platinen. Um einen geschlossenen Kreislauf für das den Wärmetauscher durchströmende Heizwasser zu bilden, sind beidseitig (front- und rückseitig) zwei weitere Platinen erforderlich, an die dann jeweils ein Anschlußstutzen zur Verbindung mit dem hausseitigen Heizkreis angeschweißt ist. Weitere Einzelheiten sind weiter unten anhand einer zeichnerischen Darstellung dieses Standes der Technik erläutert.

Dieses Heizgerät hat sich hinsichtlich seiner Funktion und Betriebssicherheit an sich bestens bewährt und auch auf dem Markt etabliert. Insbesondere fertigungstechnisch bestehen aber folgende Nachteile:

Die Platinen sind relativ kostenintensiv, da zumindest für die jeweils innere aus Korrosionsgründen ein hochwertiger Edelstahl verwendet werden muss. Darüber hinaus ist der Materialverschnitt recht hoch, da die angenähert runden Platinen aus eckigem vormaterial ausgestanzt werden. Bei den beiden brennerseitigen Deckelelementen kommt noch der Verschnitt für die Brenneröffnung hinzu. Schließlich ist beim Verschweißen zum Einspannen der brennerseitigen Doppelplatine ein recht großer Einspannbereich erforderlich. Die nach außen ragenden Spannbereiche verursachen dabei eine recht große Distanz zwischen Wendel und äußerem Abgasmantel, die den Gesamtdurchmesser des Heizgerätes vergrößert, was der angestrebten Kompaktheit widerspricht.

Der Erfindung liegt die Aufgabe zugrunde, die genannten Nachteile des Heizgerätes der eingangs genannten Art auf möglichst einfache Weise zu beseitigen, und zwar insbesondere unter dem Aspekt, dabei die Montage zu erleichtern und das Heizgerät noch kompakter und kostengünstiger auszubilden.

Diese Aufgabe ist mit einem Heizgerät der eingangs genannten Art durch die im Kennzeichen des Anspruchs 1 aufgeführten Merkmale gelöst.

Mit anderen Worten wird also vorgeschlagen, an den Wendelenden des Wärmetauschers jeweils stirnseitig einen rohrförmig ausgebildeten Anschlußstutzen anzuschweißen. Diese zwischenbaugruppe stellt dann den kompletten hydraulischen Druckkörper dar. Auf die axialen Stirnseiten des Wärmetauschers werden die Platinen, die vorzugsweise aus Aluminumdruckguss hergestellt sind, aufgeschoben, wobei auch hier die Platinenoberfläche vorzugsweise an die Wendelsteigung angepasst ausgebildet ist, um einen Abgasstrom zwischen Wendel und Platine zu verhindern. Vorzugsweise über ein Dichtelement (zum Beispiel O-Ring) erfolgt die abgasseitige Abdichtung zwischen den Anschlussstutzen und den Deckelelementen. Ein weiteres Dichtelement ist ferner vorzugsweise jeweils zwischen der Platine und dem äußeren Abgasmantel (Mantelteil) vorgesehen. Das Mantelteil besteht aus einem annähernd zylindrischen Mantel, dessen Stirnseiten nach dem Einsetzen des Wärmetauschers und der Platinen vorzugsweise nach innen gebördelt werden, so dass diese Bauteile fixiert sind. Am Abgasmantel ist vorzugsweise eine obere Öffnung für den Abgasaustritt und eine untere für den Kondensatablauf vorgesehen. An der Frontplatine sind darüber hinaus vorzugsweise die Haltepunkte für den Brenner sowie die Schnittstelle zur Brennerdichtung intergriert. Schließlich sind an der Rückplatine die Aufhängepunkte für das gesamte Heizgerät sowie ein sogenannter Befestigungsdom für eine Brennraumdämmung angeordnet.

Andere vorteilhafte Weiterbildungen ergeben sich aus den abhängigen Ansprüchen.

Das erfindungsgemäße Heizgerät einschließlich seiner vorteilhaften Weiterbildungen gemäß der abhängigen Ansprüche wird nachfolgend anhand der zeichnerischen Darstellung verschiedener Ausführungsbeispiele näher erläutert.

Es zeigt
- Figur 1: in perspektivischer Ansicht das erfindungsgemäße Heizgerät bei demontiertem Brenner;
- Figur 2: im Schnitt das Heizgerätes gemäß Figur 1 mit beiden Deckelelementen und montiertem Brenner;
- Figur 3: in Vorderansicht das brennerseitige Deckelelement;
- Figur 4: in Vorderansicht das brennerabgewandte Deckelelement;
- Figur 5, 6: in perspektivischer Ansicht der Wärmetauscher ohne und mit Anschlußstutzen;
- Figur 7: ein Heizgerät gemäß dem bekannten Stand der Technik;
- Figur 8: in Vorderansicht das erfindungsgemäß Heizgerät mit vier zugankern; und
- Figur 9: in perspektivischer Ansicht das Heizgerät gemäß Figur 8.

In Figur 7 ist zunächst ein nach dem Stand der Technik bekanntes Heizgerät dargestellt (siehe hierzu auch die jedenfalls ähnliche DE 101 14 490 C1). Dieses Heizgerät umfasst - wie auch das erfindungsgemäße - einen schraubenförmig gewendelten, aus Korrosionsgründen aus Edelstahl gebildeten Wärmetauscher 1, der kühlwasserseitig einen etwa rechteckigen Durchströmungsquerschnitt aufweist und bei dem zwischen den sich ergebenden Wendeln des Wärmetauschers 1 Abgasströmungsspalte 25 vorgesehen sind. Ferner ist eine zylindrische Brennkammer 2 vorgesehen, die axial von einem vorderen 3 und einem hinteren Deckelelement 4 und radial vom Wärmetauscher 1 begrenzt ist, wobei ein Brenner 5 für flüssige oder gasförmige Brennstoffe an einem der beiden Deckelelemente 3, 4 (hier Deckelelement 3) angeordnet ist. Darüber hinaus weist sowohl das erfindungsgemäße Heizgerät (siehe Figuren 1 bis 6 und 8 und 9) als auch das Gerät gemäß Figur 7 ein Gehäuse 6 auf, das aus einem Mantelteil 7 und den Deckelelementen 3, 4 gebildet ist und den Wärmetauscher 1 unter Ausbildung eines Abgaskanals 8 umschließt.

Wesentlich für das erfindungsgemäße Heizgerät ist nun, dass der Wärmetauscher 1 an seinen beiden Enden 9, 10 axial orientiert ausgerichtete Anschlußstutzen 11, 12 aufweist und dass an den Deckelelementen 3, 4 an die Anschlußstutzen 11, 12 formangepaßt ausgebildete und von diesen abgedichtet durchgriffene Öffnungen 13, 14 vorgesehen sind, wobei die Deckelelemente 3, 4 vorzugsweise axial in das Mantelteil 7 einschieb- und formschlüssig mit diesem abgedichtet verbindbar ausgebildet sind.

Wie insbesondere aus Figur 5 und 6 ersichtlich, wird der Wärmetauscher 1 also zunächst als Wendel hergestellt. An seinen beiden Enden 9, 10 werden vorzugsweise etwa kreisrunde Löcher eingebracht und der offene, rechteckige Durchströmungsquerschnitt wird, wie in Figur 6 dargestellt, mit einem Deckelelement verschlossen. In die kreisrunden Löcher werden die erwähnten, rohrförmig ausgebildeten und wie der Wärmetauscher 1 ebenfalls aus Edelstahl gebildeten Anschlußstutzen 11, 12 eingesetzt und angeschweißt.

Dieser als vollständiger hydraulischer Druckkörper ausgebildete Wärmetauscher 1 wird dann in einem nächsten Montageschritt unter Ausbildung des oben erwähnten Abgaskanals 8 in den Mantelteil 7 eingeschoben. Zur Fixierung des Wärmetauschers 1 werden ferner front- und rückseitig die oben bereits erwähnten Deckelelemente 3, 4 mit in das Mantelteil 7 miteingeschoben, wobei sowohl das Mantelteil 7 als auch die Deckelelemente 3, 4 vorzugsweise einen kreisförmigen Querschnitt aufweisen.

Um einen gasdichten Abschluss der Deckelelemente 3, 4 zum Mantelteil 7 zu gewährleisten, ist vorteilhaft vorgesehen, dass zwischen diesen beiden Bauteilen eine Dichtung 16 - für einen besonders guten Toleranzausgleich vorzugsweise wie angedeutet dargestellt eine Lippen- bzw. Doppellippen-Dichtung - angeordnet ist. Darüber hinaus weist das Mantelteil 7 bei metallischer Ausführung beidseitig umlaufende Kanten 21 auf, die - wie aus den Figuren 1, 3 und 4 ersichtlich, nach Montage der Deckelelemente 3, 4 umgebördelt werden.

Die vorzugsweise kreisförmig ausgebildeten Öffnungen 13, 14 an den Deckelelementen 3, 4 weisen ferner einen Durchmesser D_{O} auf, der geringfügig größer als der Aussendurchmesser (D_{A}) der rohrförmig ausgebildeten Anschlußstutzen (11, 12) ausgebildet ist, wobei darüber hinaus vorzugsweise zwischen den Anschlußstutzen 11, 12 und den Deckelelementen 3, 4 jeweils eine Dichtung 15, vorzugsweise eine O-Ring-Dichtung, vorgesehen ist.

Als besonders vorteilhaft hat es sich herausgestellt, mindestens eines der beiden (vorzugsweise beide) Deckelelemente 3, 4 gusstechnisch herzustellen bzw. insbesondere aus Aluminiumdruckguss zu bilden. Diese Herstellungsweise ermöglicht vorallem auf einfache Weise die weitere, bevorzugte Maßgabe, die Deckelelemente 3, 4 wärmetauscherseitig jeweils mit einer an die Wendelsteigung angepaßten Oberflächenform zu versehen, so dass nicht ungewollt Abgas durch den Übergangsbereich zwischen Wärmetauscher 1 und Deckelelement 3, 4 strömt.

Die aufgrund der guten Wärmeübertragung niedrigen Abgastemperaturen eröffnen ferner die insbesondere fertigungstechnisch günstige Möglichkeit, das Mantelteil 7 aus Kunststoff herzustellen. Insbesondere in diesem Fall ist dabei vorteilhaft vorgesehen, dass die Deckelelemente 3, 4, wie in Figur 8 und 9 dargestellt, über zuganker 26 fest, aber lösbar miteinander verbunden sind, wobei vorzugsweise mindestens drei, vorzugsweise vier Zuganker 26 vorgesehen sind, die außen am Gehäuse 6, das Mantelteil 7 umschließend angeordnet sind.

Unabhängig vom verwendeten Material ist ferner vorteilhaft vorgesehen, dass am Mantelteil 7 ein mit dem Abgaskanal 8 in Verbindung stehender Abgasaustritt 17 angeordnet ist. An diesen Abgasaustritt 17 schließt sich, was in Figur 9 dargestellt ist, ein Abgasrohr an, das vorzugsweise ebenfalls aus Kunststoff bestehen kann. Das Abgas selbst ist im Abgaskanal 8 bereits auf unter 100 °C abgekühlt und somit für einen Kunststoffmantel nicht mehr zu heiß.

Wie beim Heizgerät gemäß Figur 7 weist auch der Mantelteil 7 des erfindungsgemäßen Heizgerätes an der geodätisch tiefsten Stelle einen Kondensatablauf 18 auf. Ferner ist am brennerseitige Deckelelement 3 für den Brenner 5 eine etwa den Innendurchmesser des Wärmetauschers 1 aufweisende Öffnung 19 vorgesehen, in die der auf eine entsprechend groß ausgebildet Brennerträgerplatte 20 montierte Brenner 5 einsetzbar ist. Schließlich sind erfindungsgemäß am brennerabgewandten Deckelelement wahlweise Befestigungselemente 22 für das Heizgerät und/oder ein Befestigungselement 23 für eine Brennraumdämmung 24 (vorzugsweise gemäß der DE 196 27 961 C2) angeordnet.

### Bezugszeichenliste

- 1: Wärmetauscher
- 2: Brennkammer
- 3: vorderes Deckelelement
- 4: hinteres Deckelelement
- 5: Brenner
- 6: Gehäuse
- 7: Mantelteil
- 8: Abgaskanal
- 9: Ende
- 10: Ende
- 11: Anschlußstutzen
- 12: Anschlußstutzen
- 13: Öffnung
- 14: Öffnung
- 15: Dichtung
- 16: Dichtung
- 17: Abgasaustritt
- 18: Kondensatablauf
- 19: Öffnung
- 20: Brennerträgerplatte
- 21: Kante
- 22: Befestigungselement
- 23: Befestigungselement
- 24: Brennraumdämmung
- 25: Abgasströmungsspalte
- 26: Zuganker

- D_{A}: Aussendurchmesser Anschlußstutzen
- D_{O}: Durchmesser Öffnung

## Patentansprüche

1. Heizgerät, umfassend
- einen schraubenförmig gewendelten, kühlwasserseitig einen etwa rechteckigen Durchströmungsquerschnitt aufweisenden wärmetauscher (1),
- eine zylindrische Brennkammer (2), die axial von einem vorderen (3) und einem hinteren Deckelelement (4) und radial vom Wärmetauscher (1) begrenzt ist, wobei ein Brenner (5) für flüssige oder gasförmige Brennstoffe an einem der beiden Deckelelemente (3, 4) angeordnet ist,
- ein Gehäuse (6), das aus einem Mantelteil (7) und den Deckelelementen (3, 4) gebildet ist und den Wärmetauscher (1) unter Ausbildung eines Abgaskanals (8) umschließt,
**dadurch gekennzeichnet,**
- **dass** der Wärmetauscher (1) an seinen beiden Enden (9, 10) axial orientiert ausgerichtete, angeschweißte und rohrförmig ausgebildete Anschlußstutzen (11, 12) aufweist, und
- **dass** an den Deckelelementen (3, 4) an die Anschlußstutzen (11, 12) formangepaßt ausgebildete und von diesen abgedichtet durchgriffene Öffnungen (13, 14) vorgesehen sind.

2. Heizgerät nach Anspruch 1,
**dadurch gekennzeichnet,**
**dass** die Deckelelemente (3, 4) axial in das Mantelteil (7) einschieb- und formschlüssig mit diesem abgedichtet verbindbar ausgebildet sind.

3. Heizgerät nach Anspruch 1 oder 2,
**dadurch gekennzeichnet,**
**dass** mindestens eines der beiden Deckelelemente (3, 4) gusstechnisch hergestellt, vorzugsweise aus Aluminumdruckguss gebildet ist.

4. Heizgerät nach einem der Ansprüche 1 bis 3,
**dadurch gekennzeichnet,**
**dass** die kreisförmig ausgebildeten Öffnungen (13, 14) an den Deckelelementen (3, 4) einen Durchmesser (D₀) aufweisen, der, eine entsprechende Dichtung berücksichtigend, geringfügig größer als der Aussendurchmesser (D_{A}) der rohrförmig ausgebildeten Anschlußstutzen (11, 12) ausgebildet ist.

5. Heizgerät nach einem der Ansprüche 1 bis 4,
**dadurch gekennzeichnet,**
**dass** zwischen den Anschlußstutzen (11, 12) und den Deckelelementen (3, 4) jeweils eine Dichtung (15), vorzugsweise eine O-Ring-Dichtung, vorgesehen ist.

6. Heizgerät nach einem der Ansprüche 1 bis 5,
**dadurch gekennzeichnet,**
**dass** die Deckelelemente (3, 4) wärmetauscherseitig jeweils eine der Wendelsteigung angepaßte Oberflächenform aufweisen.

7. Heizgerät nach einem der Ansprüche 1 bis 6,
**dadurch gekennzeichnet,**
**dass** zwischen den Deckelelementen (3, 4) und dem Mantelteil (7) jeweils eine Dichtung (16), vorzugsweise eine LippenDichtung, vorgesehen ist.

8. Heizgerät nach einem der Ansprüche 1 bis 7,
**dadurch gekennzeichnet,**
**dass** der Mantelteil (7) aus Kunststoff gebildet ist.

9. Heizgerät nach einem der Ansprüche 1 bis 8,
**dadurch gekennzeichnet,**
**dass** die Deckelelemente (3, 4) über Zuganker (26) fest, aber lösbar miteinander verbunden, wobei vorzugsweise mindestens drei, vorzugsweise vier Zuganker (26) vorgesehen sind, die außen am Gehäuse (6), das Mantelteil (7) umschließend angeordnet sind.

10. Heizgerät nach einem der Ansprüche 1 bis 9,
**dadurch gekennzeichnet,**
**dass** am brennerseitige Deckelelement für den Brenner (5) eine etwa den Innendurchmesser des wärmetauschers (1) aufweisende Öffnung (19) vorgesehen ist, in die der auf eine entsprechend groß ausgebildet Brennerträgerplatte (20) montierte Brenner (5) einsetzbar ist.

11. Heizgerät nach einem der Ansprüche 1 bis 10,
**dadurch gekennzeichnet,**
**dass** der Mantelteil (7) beidseitig umlaufende Kanten (21) aufweist, die nach Montage der Deckelelemente (3, 4) umgebördelt werden.

## Claims

1. Heating device, comprising
- a helically coiled heat exchanger (1) having an approximately rectangular flow cross-section on the cooling water side,
- a cylindrical combustion chamber (2) which is delimited axially by a front (3) and a rear cover element (4) and radially by the heat exchanger (1), wherein a burner (5) is arranged on one of the two cover elements (3, 4) for liquid or gaseous fuels,
- a housing (6), which is formed from a jacket section (7) and the cover elements (3, 4) and encloses the heat exchanger (1) with the formation of an exhaust gas duct (8),
**characterised in that**
- the heat exchanger (1) has at both its ends (9, 10) connection sockets (11, 12) that are aligned with an axial orientation, are welded on and are tubular in shape, and
- openings (13, 14) that are formed on the cover elements (3, 4) so that they are adapted to the shape of the connection sockets (11, 12) and through which the sockets extend in a sealing manner are provided.

2. The heating device according to Claim 1,
**characterised in that**
the cover elements (3, 4) are designed so that they can be inserted axially in the jacket section (7) and can be connected positively to it in a sealing manner.

3. The heating device according to Claim 1 or 2,
**characterised in that**
at least one of the two cover elements (3, 4) are produced by casting and is preferably formed from aluminium pressure casting.

4. The heating device according to one of Claims 1 to 3,
**characterised in that**
the openings (13, 14), which are circular ion shape, have on the cover elements (3, 4) a diameter (Do) which taking into consideration a suitable seal, is slightly larger than the outside diameter (DA) of the tubular shaped connection sockets (11, 12).

5. The heating device according to one of Claims 1 to 4,
**characterised in that**
a seal (15), preferably an 0 ring seal, is provided between the connection sockets (11, 12) and the cover elements (3, 4).

6. The heating device according to one of Claims 1 to 5,
**characterised in that**
the cover elements (3, 4) each have a surface shape adapted to the coil pitch on the heat exchanger side.

7. The heating device according to one of Claims 1 to 6,
**characterised in that**
a seal (16), preferably a lip seal, is provided between the cover elements (3, 4) and the jacket section (7).

8. The heating device according to one of Claims 1 to 7,
**characterised in that**
the jacket section (7) is formed from plastic.

9. The heating device according to one of Claims 1 to 8,
**characterised in that**
the cover elements (3, 4) are connected to each other fixedly, but releasably, by tie rods (26), wherein preferably at least three, preferably four tie rods (26) are provided which are arranged outside the housing (6), enclosing the jacket section (7).

10. The heating device according to one of Claims 1 to 9,
**characterised in that**
an opening (19) having approximately the inside diameter of the heat exchanger (1) is provided on the burner-side cover element for the burner (5), into which opening the burner (5), mounted on a burner support plate (20) of a corresponding size, may be inserted.

11. The heating device according to one of Claims 1 to 10,
**characterised in that**
the jacket section (7) has edges (21) running peripherally on both sides, which edges may be flanged after the cover elements (3, 4) are assembled.

## Revendications

1. Appareil de chauffage, comprenant
- un échangeur de chaleur (1) spiralé en forme de vis, présentant du côté de l'eau froide une section transversale d'écoulement approximativement de forme rectangulaire,
- une chambre de combustion cylindrique (2) qui est limitée axialement par un élément de couvercle avant (3) et un élément de couvercle arrière (4) et radialement par l'échangeur de chaleur (1), un brûleur (5) pour les combustibles liquides ou gazeux étant disposé sur un des deux éléments de couvercle (3, 4),
- un boîtier (6) qui est composé d'une pièce de chemisage (7) et des éléments de couvercle (3, 4) et entoure l'échangeur de chaleur (1) en formant un canal de gaz d'échappement (8),
**caractérisé en ce que**
- l'échangeur de chaleur (1) comporte à ses deux extrémités (9, 10) des tubulures de raccordement (11, 12) dirigées en orientation axiale, soudées et réalisées en forme tubulaire et
- il est prévu sur les éléments de couvercle (3, 4) des ouvertures (13, 14) réalisées avec une forme adaptée aux tubulures de raccordement (11, 12) et où ces dernières passent de manière étanche.

2. Appareil de chauffage selon la revendication 1,
**caractérisé en ce que**
les éléments de couvercle (3, 4) sont réalisés de manière à pouvoir être insérés axialement dans la pièce de chemisage (7) et à pouvoir lui être rattachés par correspondance géométrique et de manière étanche.

3. Appareil de chauffage selon la revendication 1 ou 2,
**caractérisé en ce que**
au moins un des deux éléments de couvercle (3, 4) est fabriqué par technique de fonderie, de préférence en fonte d'aluminium sous pression.

4. Appareil de chauffage selon une des revendications 1 à 3,
**caractérisé en ce que**
les ouvertures réalisées en forme circulaire (13, 14) des éléments de couvercle (3, 4) ont un diamètre (D₀) qui, en tenant compte d'une étanchéité correspondante, est légèrement supérieur au diamètre extérieur (D_{A}) des tubulures de raccordement réalisées en forme tubulaire (11, 12).

5. Appareil de chauffage selon une des revendications 1 à 4,
**caractérisé en ce que**,
entre les tubulures de raccordement (11, 12) et les éléments de couvercle (3, 4), il est prévu respectivement un joint (15), de préférence un joint torique.

6. Appareil de chauffage selon une des revendications 1 à 5,
**caractérisé en ce que**
les éléments de couvercle (3, 4) présentent, du côté échangeur de chaleur, respectivement une forme surfacique adaptée à la pente de la spirale.

7. Appareil de chauffage selon une des revendications 1 à 6,
**caractérisé en ce que**,
entre les éléments de couvercle (3, 4) et la pièce de chemisage (7), il est prévu respectivement un joint (16), de préférence un joint à lèvre.

8. Appareil de chauffage selon une des revendications 1 à 7,
**caractérisé en ce que** la pièce de chemisage (7) est composée de matière plastique.

9. Appareil de chauffage selon une des revendications 1 à 8,
**caractérisé en ce que**
les éléments de couvercle (3, 4) sont reliés entre eux de manière fixe mais dissociable par des tirants d'ancrage (26), étant prévus au moins trois, de préférence quatre tirants d'ancrage (26) qui sont disposés sur l'extérieur du boîtier (6) en entourant la pièce de chemisage (7).

10. Appareil de chauffage selon une des revendications 1 à 9,
**caractérisé en ce que**,
sur l'élément de couvercle placé côté brûleur pour le brûleur (5), il est prévu une ouverture (19) ayant approximativement le diamètre intérieur de l'échangeur de chaleur (1) et dans laquelle le brûleur (5) monté sur une plaque support de brûleur (20) réalisée en dimensions correspondantes peut être inséré.

11. Appareil de chauffage selon une des revendications 1 à 10,
**caractérisé en ce que**
la pièce de chemisage (7) comporte des bords périphériques des deux côtés (21) qui sont bordés après montage des éléments de couvercle (3, 4).
